# EUROPÄISCHE PATENTSCHRIFT

(11) **EP 3 631 785 B1**
(45) Veröffentlichungstag und Bekanntmachung des Hinweises auf die Patenterteilung: **03.01.2024**
(21) Anmeldenummer: 18724512.1
(22) Anmeldetag: 08.05.2018
(51) Int. Cl.: G09F 23/00, G09F 13/14, G09F 13/04, F21S 4/20, F21V 7/00, F21Y 103/10, F21Y 115/10

(54) **STREIFENLEUCHTE**
STRIP LAMP
BANDE LUMINEUSE

(30) Priorität: 30.05.2017 DE 102017209071
(43) Veröffentlichungstag der Anmeldung: 08.04.2020
(73) Patentinhaber: BSH Hausgeräte GmbH, 81739 München (DE)
(72) Erfinder: HAUZENEDER, Christoph, 94164 Sonnen (DE); WENGERT, Daniel, 89520 Heidenheim (DE)
(86) Internationale Anmeldenummer: PCT/EP2018/061841
(87) Internationale Veröffentlichungsnummer: WO 2018/219599

(56) Entgegenhaltungen:
- WO-A1-2014/034434
- WO-A1-2016/066390
- JP-A- 2013 057 432

## Beschreibung

Die Erfindung betrifft eine Streifenleuchte. Insbesondere betrifft die Erfindung ein Hausgerät mit einer Streifenleuchte.

### Stand der Technik

Ein Hausgerät, beispielsweise eine Waschmaschine, umfasst eine Bedienvorrichtung, die üblicherweise Eingabeelemente wie Schalter, Taster, Drehknöpfe oder Sensorelemente, und Ausgabeelemente wie Lampen, numerische oder graphische Anzeigevorrichtungen umfassen kann. Gelegentlich ist ein Eingabeelement auch beleuchtet, um die Bedienung, insbesondere unter schlechten Lichtverhältnissen, zu erleichtern. In diesem Zusammenhang werden auch Streifenleuchten eingesetzt, die ein längliches Lichtband darstellen, das zur Anzeige oder zur Beleuchtung dienen kann. Zur Verteilung von Licht entlang der Streifenleuchte kann das Licht eines einzelnen Leuchtelements verteilt werden, beispielsweise mittels eines Lichtleiters. Alternativ kann eine langgestreckte Lichtquelle wie eine Leuchtstoffröhre verwendet werden, oder es können mehrere Leuchtelemente verwendet werden, die jeweils nur einen Abschnitt der Streifenleuchte beleuchten.

Beim Einsatz mehrerer Leuchtelemente können mechanische Elemente der Streifenleuchte aufgrund des ungünstigen Verhältnisses von Länge zu Breite jedoch instabil werden. Eine Montage der Elemente kann schwierig sein und eine Stabilität der Streifenleuchte im Betrieb des Hausgeräts kann verringert sein. Außerdem kann sich durch die mangelnde Stabilität ein Spalt oder eine Fuge bilden, durch die Wasser oder Schmutz ins Innere des Hausgeräts gelangen kann.

Eine der Erfindung zugrunde liegende Aufgabe besteht darin, eine verbesserte Streifenleuchte, insbesondere zum Einsatz in einem Hausgerät, anzugeben. Die Erfindung löst diese Aufgabe mittels der Gegenstände der unabhängigen Ansprüche. Unteransprüche geben bevorzugte Ausführungsformen wieder.

JP 2013 057 432 A betrifft ein kapazitives Bedienelement für ein Kühlgerät. Es wird vorgeschlagen, das Bedienelement beleuchtbar zu gestalten, wobei zwischen einer ersten Ebene, in der sich Leuchtelemente befinden, und einer zweiten Ebene, aus der Licht austritt, ein Element befindet, das Konen um die Leuchtelemente begrenzt.

WO 2014 034 434 A1 schlägt vor, ein beleuchtbares kapazitives Bedienelement für ein Kühlgerät zu bilden, indem Leuchtelemente in einer ersten Ebene mittels eines Elements von einer zweiten Ebene beabstandet gehalten wird, aus der bereitgestelltes Licht austritt.

### Offenbarung der Erfindung

Eine Streifenleuchte umfasst eine Vielzahl Leuchtelemente, die entlang einer Kurve angeordnet sind; ein transparentes Austrittselement für Licht der Leuchtelemente; und ein Verbindungselement, das dazu eingerichtet ist, das Austrittselement in einem vorbestimmten Abstand zur Kurve zu fixieren. Dabei weist das Verbindungselement zwischen benachbarten Leuchtelementen jeweils einen Steg auf, der sich in Richtung des Austrittselements erstreckt. Der Begriff der Kurve kann hierbei insbesondere im mathematischen Sinne verstanden werden. Die Kurve muss also nicht gekrümmt sein, sondern kann auch gerade verlaufen.

Der oder die Stege verlaufen quer zu einer Haupterstreckungsrichtung der Streifenleuchte. Die Stege können dazu beitragen, das Verbindungselement mechanisch zu stabilisieren, sodass die Streifenleuchte insbesondere im Bereich des Austrittselements verbessert ihre vorgesehene Form behält. Eine Montage der Streifenleuchte kann erleichtert sein und eine Langzeitstabilität, beispielsweise bei Alterung der für das Austrittselement oder das Verbindungselement verwendeten Materialien, kann verbessert sein. Insbesondere kann verbessert verhindert werden, dass eine Wand, also eine seitliche Begrenzung parallel zur Haupterstreckungsrichtung, einfällt, sich also insbesondere zur gegenüberliegenden Wand hin verformt. Die Lichtaustrittsfläche am Austrittselement kann genauer definiert sein. Eine Beleuchtungs- oder Anzeigequalität der Streifenleuchte kann somit verbessert sein. Außerdem kann die Streifenleuchte verbessert mit einem angrenzenden Element integriert werden, ohne eine störende Fuge, insbesondere eine unregelmäßige Fuge, zu bilden.

Das Verbindungselement kann so geformt sein, dass es einen Lichtkanal seitlich umschließt, der sich vertikal zwischen den Leuchtelementen und dem Austrittselement und horizontal entlang der Kurve erstreckt. Der Lichtkanal kann, wie unten noch genauer beschrieben wird, mit Luft oder zumindest teilweise mit dem Austrittselement gefüllt sein. Der Lichtkanal ist wie die Streifenleuchte langgestreckt, wobei das Verbindungselement ein seitliches Abstrahlen von Licht der Leuchtelemente verhindern kann. Das Verbindungselement kann somit eine Art Wanne, ein Prisma oder einen lang gestreckten Trichter bilden, der die Streifenleuchte verbessert als separat handhabbare Einheit verwendbar machen kann.

Bevorzugt weist das Verbindungselement zwischen den Stegen im Wesentlichen konstante Materialstärke auf. Das Verbindungselement kann insbesondere aus einem Kunststoff herstellbar sein. Dazu kann es beispielsweise mittels eines Spritzgussverfahrens oder durch Tiefziehen herstellbar sein. Gerade wenn ein Spritzgussverfahren verwendet wird, können die Stege für Stabilität sorgen und ein Einfallen von Wänden verhindern. In einer Ausführungsform umfasst das Verbindungselement zusätzliche Durchtritte für Licht oder Bedienungselemente. Die Streifenleuchte mit dem Verbindungselement kann beispielsweise zwischen einer Bedienoberfläche und einer Leiterplatte angeordnet werden, wobei im Bereich der Durchtritte jeweils ein Bedienelement oder Licht zwischen der Oberfläche und der Leiterplatte geführt werden kann. Im Bereich jedes Durchtritts kann das Verbindungselement eine seitlich umschließende Wand bilden. Die Wand kann die Oberfläche gegenüber der Leiterplatte abstützen. Zusätzliche Stützstellen zwischen der Leiterplatte und der Oberfläche können auch ohne Durchtritt gebildet sein.

Der Steg nimmt in Richtung des Austrittselements einen vorbestimmten Neigungswinkel gegenüber der Kurve ein.

Ein Bereich, der zwischen einem Leuchtelement und dem Austrittselement liegt, kann auf diese Weise trichterartig oder prismenförmig begrenzt sein. Der Bereich kann beispielsweise die Form eines Pyramidenstumpfs, eines Kegels oder eines anderen, bevorzugt konisch in Richtung Leuchtelement zulaufenden Körpers einnehmen. Ein Steg, der zwischen zwei Leuchtelementen liegt, kann beidseitig einen solchen Neigungswinkel mit der Kurve einschließen. Zur Materialersparnis muss der Steg hierzu nicht prismenförmig ausgeführt sein, sondern kann, insbesondere wenn das Verbindungselement im Wesentlichen konstante Materialstärke aufweist, hohl bzw. an der Basis, also an einer dem Leuchtelementen zugewandten Seite, geöffnet sein.

Wie bereits angedeutet begrenzt das Verbindungselement einen Hohlkörper, der mit steigendem Abstand von einem der Leuchtelemente ansteigenden Querschnitt aufweist. Durch die Form des Hohlkörpers kann sich Licht vom Leuchtelement zum Austrittselement divergent ausbreiten. Benachbarte Hohlkörper können verbessert ineinander überblenden, sodass eine wahrnehmbare Helligkeit an der Oberfläche des Austrittselements entlang der Haupterstreckungsrichtung der Streifenleuchte verbessert konstant gehalten sein kann. Lichtmengen der Leuchtelemente können verbessert zusammenfließen. Der oben beschriebene Bereich des Austrittselements kann im Hohlkörper angeordnet sein und eine ihm ähnliche Form aufweisen.

Das Verbindungselement kann aus einem intransparenten (undurchsichtigen oder opaken) Material herstellbar und kann wenigstens abschnittweise mit einer transparenten Beschichtung versehen sein. In einigen Ausführungsformen weist das Verbindungselement eine reflektierende Oberfläche auf. Die Oberfläche kann entsprechend glatt sein, sodass eine Totalreflexion zumindest bei bestimmten Winkeln auftritt. Die Oberfläche kann auch verspiegelt sein, beispielsweise durch Bedampfen. Sowohl die Lichtausbeute an der Oberfläche des Austrittselements als auch die gleichmäßige Verteilung des Lichts im Bereich des Austrittselements können dadurch verbessert sein.

Das Austrittselement kann dazu eingerichtet sein, durchtretendes Licht zu streuen. Dazu kann das Austrittselement durch eine Lichtstreufolie gebildet sein, die üblicherweise konstante Dicke in Richtung der Leuchtelemente hat. Die Lichtstreufolie kann auch unter oder über dem Austrittselement angeordnet sein. Alternativ dazu kann das Austrittselement selbst lichtstreuend ausgeführt sein. Das Austrittselement kann auch eingefärbt sein, um nach Art eines Farbfilters das durchtretende Licht in einer vorbestimmten Farbe erscheinen zu lassen.

Auf verschiedenen Seiten eines der Leuchtelemente bezüglich der Kurve kann je ein Steg vorgesehen sein. Dabei erstreckt sich das Austrittselement in Richtung des Leuchtelements bis zwischen die Stege. Anders ausgedrückt kann das Austrittselement in vertikaler Richtung so dick sein, dass es zumindest abschnittweise in den Bereich zwischen zwei benachbarten Stegen eintaucht. Das Austrittselement umfasst also Vorsprünge, zwischen denen je ein Steg liegt. Dadurch ist das Austrittselement selbst im Bereich der Stege in einzelne Abschnitte oder Segmente unterteilt. Die mechanische Stabilität des Austrittselements kann dadurch gesteigert sein. Die gleichmäßige Verteilung des durchtretenden Lichts der Leuchtelemente in Richtung der Oberfläche des Austrittselements kann verbessert sein.

Die Stege können sich jeweils gleich hoch über die Kurve erstrecken. Dabei kann sich das Austrittselement zwischen den Stegen jeweils auf die gleiche Höhe über der Kurve erstrecken. Durch diese Symmetrie in vertikaler Richtung kann eine verbesserte Verteilung des Lichts der Leuchtelemente an der Oberfläche des Austrittselements begünstigt werden. Die Montage der Streifenleuchte kann vereinfacht sein. Die die mechanische Belastbarkeit der Streifenleuchte kann verbessert sein.

Die Streifenleuchte kann auch eine Leiterplatte umfassen, auf der die Leuchtelemente angebracht sind. Dabei ist das Verbindungselement bevorzugt gegenüber der Leiterplatte abgestützt. Insbesondere kann das Verbindungselement an der Leiterplatte anliegen und optional mittels eines Verbindungselements dort gehalten sein. Wie oben bereits angedeutet wurde, kann die Streifen leuchte Teil einer Bedieneinrichtung sein, wobei auf der Leiterplatte noch weitere Ein- oder Ausgabeelemente angebracht sein können.

In noch einer weiteren Ausführungsform umfasst die Streifenleuchte ferner eine Abdeckfolie auf der Oberfläche des Austrittselements. Die Abdeckfolie kann insbesondere eine Beschriftung, eine Skala oder ein Symbol tragen. Dabei kann die Abdeckfolie leicht austauschbar sein, sodass beispielsweise die Beschriftung in unterschiedlichen Sprachen mittels unterschiedlicher Abdeckfolien leicht festgelegt werden kann. Eine die Streifenleuchte umfassende Bedienvorrichtung kann so verbessert an unterschiedliche Ausführungsformen, Varianten oder Lokalisierungen eines der Bedieneinrichtung zugeordneten Geräts eingerichtet sein.

Die Streifenleuchte kann auch eine Steuervorrichtung aufweisen, die bevorzugt zur individuellen Ansteuerung wenigstens eines Leuchtelements eingerichtet ist. Weiter bevorzugt kann die Steuervorrichtung jedes Leuchtelement einzeln oder eine oder mehrere Gruppen von Leuchtelementen ansteuern. Eine Gruppe umfasst dabei mehrere, bevorzugt zueinander benachbarte Leuchtelemente. Die Streifenleuchte kann dadurch auch animiert werden, beispielsweise um eine Bewegungsrichtung oder einen prozentualen Erfüllungsgrad einer Aufgabe anzuzeigen. Die Steuervorrichtung kann auch dazu eingerichtet sein, Helligkeiten der Leuchtelemente oder Gruppen mehrstufig oder stufenlos zu beeinflussen. Die Animation kann dadurch sanfter verlaufen und als organischer wahrgenommen werden.

Eine Bedieneinrichtung, insbesondere für ein Hausgerät, umfasst die oben beschriebene Streifenleuchte. Bevorzugt umfasst die Bedieneinrichtung noch wenigstens ein zusätzliches Ein- oder Ausgabeelement. Die Bedieneinrichtung ist dazu eingerichtet, eine Interaktion zwischen einer Bedienperson und einem Gerät, insbesondere einem Hausgerät, zu ermöglichen.

Ein Hausgerät, beispielsweise ein Geschirrspüler, eine Waschmaschine, ein Kühl- oder Gefrierschrank, eine Dunstabzugshaube, ein Herd oder ein Küchengerät, umfasst die oben beschriebene Bedieneinrichtung.

Alternativ kann das Hausgerät auch die Streifenleuchte ohne Bedieneinrichtung umfassen. Die Erfindung wird nun unter Bezug auf die beiliegenden Figuren genauer beschrieben, in denen:
- Fig. 1: eine Streifenleuchte in einer ersten Ausführungsform, nicht unter den Schutzumfang der Ansprüche fallend;
- Fig. 2: eine weitere Ausführungsform einer Streifenleuchte, innerhalb des Schutzumfangs der Ansprüche fallend;
- Fig.: 3A-3B Details einer Streifenleuchte in einer beispielhaften, nicht unter den Wortlaut der Ansprüche fallend; und
- Fign. 4-6: eine exemplarische Bedieneinrichtung mit einer Streifenleuchte darstellen.

Figur 1 zeigt eine Streifenleuchte 100 in einer ersten Ausführungsform, nicht unter den Schutzumfang der Ansprüche fallend. Die dargestellten Maße sind als rein exemplarisch zu verstehen. Die Streifenleuchte 100 umfasst mehrere Leuchtelemente 105, die auf einer Leiterplatte 110 angebracht sein können, ferner ein Austrittselement 115 und ein Verbindungselement 120. Die Leuchtelemente 105 können insbesondere Leuchtdioden umfassen und sind entlang einer Kurve 125 angebracht, die bevorzugt in einer Ebene verläuft. Die Kurve 125 gibt die Haupterstreckungsrichtung der Streifenleuchte 100 an und kann gerade oder gekrümmt verlaufen. Es ist Zweck der Streifenleuchte 100, ein Leuchtband entlang der Haupterstreckungsrichtung darzustellen, wobei das Leuchtband üblicherweise länger als breit ist, beispielsweise um einen Faktor von ca. 5, bevorzugt ca. 10 oder mehr. Das Leuchtband soll an einer Oberfläche des Austrittselements 115 zu sehen sein und möglichst an allen Stellen gleiche Lichtintensität zeigen.

Das Verbindungselement 120 ist dazu eingerichtet, das Austrittselement 115 bezüglich der Leuchtelemente 105 bzw. der Leiterplatte 110 zu fixieren. Dazu kann es einen Ausbreitungsbereich für Licht zwischen den Leuchtelementen 105 und dem Austrittselement 115 in horizontaler Richtung, also in Richtung der Ebene, in der die Kurve 125 liegt und üblicherweise auch die Richtung, in der sich die Leiterplatte 110 erstreckt, seitlich begrenzen. Dadurch kann ein Lichtkanal gebildet sein, der sich zwischen den Leuchtelementen 105 und dem Austrittselement 115 erstreckt. Das Verbindungselement 120 kann insbesondere aus Kunststoff herstellbar sein und weist in einer Ausführungsform wenigstens im Bereich der Leuchtelemente 105 konstante Dicke auf. Das Verbindungselement 120 ist üblicherweise aus einem intransparenten Material herstellbar oder wenigstens bereichsweise so behandelt, dass es Licht absorbiert oder reflektiert. In einer Ausführungsform ist das Verbindungselement 120 zumindest abschnittsweise reflektierend ausgeführt, beispielsweise durch eine entsprechend glatte Oberfläche, eine Farbgebung oder eine Oberflächenbehandlung.

Es wird vorgeschlagen, dass das Verbindungselement 120 jeweils im Bereich zwischen zwei Leuchtelementen 105 einen Steg 130 aufweist, der sich in Richtung des Austrittselements 115 erstreckt. Der Steg 130 kann zudem quer zur Erstreckungsrichtung der Kurve 125 liegen. Zwischen zwei Stegen 130 kann so ein Hohlkörper 135 gebildet sein, dessen Querschnitt mit zunehmendem Abstand vom Leuchtelement 105, das zwischen den Stegen 130 liegt, anwächst. Seitlich benachbarte solche Hohlkörper 135 können in einem Bereich nahe des Austrittselements 115 miteinander verbunden sein. Der Querschnittszuwachs kann durch entsprechend geneigte Stege 130 und/oder geneigte seitliche Begrenzungen des Verbindungselements 120 bewirkt sein. Der Hohlkörper 135 hat bevorzugt die Form eines Pyramidenstumpfs, wobei die Pyramide ihre Grundfläche im Bereich des Austrittselements 115 und ihre Spitze im Bereich des Leuchtelements 105 hat. Die Grundfläche des Hohlkörpers 135 ist bevorzugt rechteckig, weiter bevorzugt quadratisch. In einer anderen Ausführungsform kann der Hohlkörper 135 auch einen anderen konischen Körper umfassen, beispielsweise einen Kegelstumpf. In der dargestellten Ausführungsform sind Oberflächen benachbarter Stege 130 auf unterschiedlichen Seiten eines Leuchtelements 105 so geneigt, dass sie miteinander einen Winkel von ca. 30° einschließen. Der Winkel jeder einzelnen Begrenzung eines Stegs 130 bezüglich einer Senkrechten durch die Ebene, in der sich die Kurve 125 und die Leiterplatte 110 erstrecken, beträgt somit bevorzugt ca. 15°.

In der dargestellten Ausführungsform erstrecken sich die Stege 130 erst in einer gewissen vertikalen Höhe über den Leuchtelementen 105 in Richtung des Austrittselements 115. Die Leuchtelemente 105 liegen hierbei unterhalb der Hohlkörper 135, die jeweils zwischen Stegen 130 gebildet sind. In einer anderen Ausführungsform können sich die Stege 130 auch tiefer in Richtung der Leiterplatte 110 erstrecken. In einer Ausführungsform erstrecken sich die Stege 130 bis an eine untere, der Leiterplatte 110 zugewandte Begrenzung der Leuchtelemente 105.

An der Oberseite der Streifenleuchte 100, auf einer den Leuchtelementen 105 abgewandten Seite des Verbindungselements 120, liegt das Austrittselement 115. Das Austrittselement 115 ist hier mit konstanter vertikaler Dicke ausgeführt. Optional kann das Austrittselement 115 zur Lichtstreuung eingerichtet sein, beispielsweise indem es aus einem transparenten Material mit streuenden oder reflektierenden Partikeln hergestellt ist. In einer anderen Ausführungsform ist das Austrittselement 115 klar transparent. Außerdem kann das Austrittselement 115 nach Art eines Farbfilters eingefärbt sein. Die Farbe kann insbesondere das Passieren von Licht in einer Wellenlänge erlauben, die durch die Leuchtelemente 105 bereitgestellt werden kann.

Die Leuchtelemente 105 können mittels einer Steuervorrichtung 140 angesteuert werden. Dazu können die Leuchtelemente 105 einzeln oder in Gruppen organisiert sein. Gruppen umfassen bevorzugt wenigstens zwei zueinander unmittelbar benachbarte Leuchtelemente 105. Ein einzelnes Leuchtelement 105 oder eine Gruppe von Leuchtelementen 105 kann mittels der Steuervorrichtung 140 in der Intensität des ausgesandten Lichts, also in ihrer Helligkeit, gesteuert werden. Die Helligkeit kann kontinuierlich gesteuert werden oder das Leuchtelement 105 kann ein- und ausgeschaltet werden. Sind mehrere Leuchtelemente 105 oder Gruppen von Leuchtelementen 105 einzeln ansteuerbar, so kann die Steuervorrichtung 140 dazu eingerichtet sein, eine Lichtanimation bereitzustellen. So können beispielsweise ein Lauflicht oder eine bewegliche Balkenanzeige realisiert werden.

Figur 2 zeigt eine weitere Ausführungsform einer Streifenleuchte 100, innerhalb des Schutzumfangs der Ansprüche fallend. Die Darstellung lehnt sich an die von Figur 1 an, wobei nicht alle dort verwendeten Elemente gezeigt sind. Der wesentliche Unterschied besteht darin, dass sich das Austrittselement 115 zwischen zwei Stegen 130 in den Hohlkörper 135 hinein erstreckt. Dabei kann der Hohlkörper 135 vollständig durch das Austrittselement 115 ausgefüllt werden oder es verbleibt wie in Figur 2 dargestellt ein Rest des Hohlkörpers 135 im Bereich des zugeordneten Leuchtelements 105. Zur Transparenz oder Einfärbung des Austrittselements 115 gilt das oben Gesagte.

An der Oberseite des Austrittselements 115 kann eine Abdeckfolie 205 angebracht sein, die bevorzugt transparent ist und beispielsweise eine Beschriftung, ein Symbol oder einen anderen Hinweis tragen kann, der einen Funktionshinweis insbesondere auf das durch die Streifenleuchte 100 ausgesandte Licht tragen kann.

Durch die relativ dicke Ausführung des Austrittselements 115 kann seine Stabilität erhöht sein. Die Segmentierung des Austrittselements 115, die erforderlich ist, damit sich ein einzelner Abschnitt zwischen zwei Stege 130 erstrecken kann, kann eine mechanische Flexibilität des Austrittselements 115, insbesondere entlang der Haupterstreckungsrichtung der Streifenleuchte 100, ausreichend groß halten, um Produktions- oder Montagetoleranzen auszugleichen oder eine schonende Montage zu erlauben.

Bevorzugt weisen die einzelnen Hohlkörper 135 gleiche Abmessungen auf. Insbesondere können ihre Ausdehnungen d entlang der Kurve 125 jeweils gleich sein. An Enden des Leuchtbands kann jeweils ein Hohlkörper 135 mit größerer Ausdehnung e entlang der Kurve 125 vorgesehen sein. Ein Winkel der jeweils außen liegenden Begrenzung des Hohlkörpers 135 bezüglich der Kurve 125 kann dem der inneren Begrenzung entsprechen oder unterschiedlich, insbesondere kleiner sein.

Figuren 3A und 3B zeigen Details im Bereich eines Leuchtelements 105 einer beispielhaften Ausführungsform einer Streifenleuchte 100 wie der von Figur 1 , und deshalb nicht unter den Wortlaut der Ansprüche fallend, wird aber als das Verständnis der Erfindung erleichternd angesehen. Figur 3A zeigt eine Lichtausbreitung im Austrittselement 115 und Figur 3B die Lichtausbreitung, wenn zusätzlich das Verbindungselement 120 angebracht ist. Durch das sich konisch vom Leuchtelement 105 aus erweiternde Austrittselement 115 kann eine annähernd gleichmäßige Ausleuchtung an der Oberseite erzielt werden, sodass ein Betrachter verbessert ein gleichmäßig hell leuchtendes Lichtband wahrnehmen kann. Licht, das den dargestellten Abschnitt des Austrittselements 115 seitlich verlässt, kann durch eine Reflexionsschicht 305 zurück in das Austrittselement 115 reflektiert werden. Die Reflexionsschicht 305 kann an einer Begrenzung des Verbindungselements 120 vorgesehen sein. Dabei liegt die Reflexionsschicht 305 bevorzugt parallel zu einer Begrenzung des konischen Abschnitts des Austrittselements 115. In einer anderen Ausführungsform kann die Reflexionsschicht 305 auch an einer seitlichen Oberfläche des konischen Abschnitts des Austrittselements 115 angebracht werden.

Die Reflexionsschicht 305 kann sich in natürlicher Weise ergeben, wenn das Verbindungselement 120 eine wesentlich größere optische Dichte als Luft hat. Zur Verbesserung von Reflexionseigenschaften kann die Oberfläche des Verbindungselements 120 auch bearbeitet werden, beispielsweise durch Polieren. Es kann auch eine die Reflexion begünstigende Beschichtung vorgesehen werden, beispielsweise mittels Bedampfen mit einer reflektierenden Schicht, beispielsweise Aluminium oder Silber.

Figuren 4 bis 6 zeigen eine exemplarische Bedieneinrichtung 400 mit einer Streifenleuchte 100 in einer Ausführungsform. Figur 4 zeigt eine Draufsicht auf die obere Oberfläche des Austrittselements 115, Figur 5 eine Draufsicht auf das Verbindungselement 120 bei abgenommenem Austrittselement 115 und Figur 6 das Austrittselement 115 in einem Längsschnitt durch die Kurve 125. Es ist zu beachten, dass das Verbindungselement 120 nicht nur einen Ausbreitungskanal oder Lichtkanal für die Streifenleuchte 100, sondern wie dargestellt auch einen oder mehrere Ausbreitungskanäle für weitere Anzeigeelemente 405 bereitstellen kann. Exemplarisch dargestellte Anzeigeelemente 405 umfassen eine Siebensegmentanzeige und ein Leuchtfeld. Im Bereich des Leuchtfelds oder außerhalb kann ein Eingabeelement angeordnet sein, beispielsweise eine Taste oder Sensorfläche. Die Bedieneinrichtung 400 kann von einem Hausgerät 410 umfasst sein, insbesondere von einem Großgerät wie einem Geschirrspüler, einem Wäschetrockner, einer Waschmaschine, einem Kühlschrank, einem Gefrierschrank oder einem Staubsauger. Die Bedieneinrichtung 400 kann auch an einem Küchengerät wie einem Herd, einem Backofen oder einer Dunstabzugshaube eingesetzt werden. Ferner ist auch ein Einsatz der Bedieneinrichtung 400 an einem anderen Hausgerät wie einem Toaster, einem Mixer oder einer Küchenmaschine möglich.

Es ist zu beachten, dass ein Fachmann Merkmale, die oben mit Bezug auf unterschiedliche Ausführungsformen der Erfindung erläutert wurden, mühelos mit Merkmalen anderer offenbarter Ausführungsformen kombinieren kann.

### Bezugszeichen

- 100: Streifenleuchte
- 105: Leuchtelement
- 110: Leiterplatte
- 115: Austrittselement
- 120: Verbindungselement
- 125: Kurve
- 130: Steg
- 135: Hohlkörper
- 140: Steuervorrichtung

- 205: Abdeckfolie

- 305: Reflexionsschicht

- 400: Bedieneinrichtung
- 405: Anzeigeelement
- 410: Hausgerät

## Patentansprüche

1. Streifenleuchte (100), die folgende Elemente umfasst:
- eine Vielzahl Leuchtelemente (105), die entlang einer Kurve (125) angeordnet sind;
- ein transparentes Austrittselement (115) für Licht der Leuchtelemente (105); und
- ein Verbindungselement (120), das dazu eingerichtet ist, das Austrittselement (115) in einem vorbestimmten Abstand zur Kurve (125) zu fixieren,
- wobei das Verbindungselement (120) zwischen benachbarten Leuchtelementen (105) jeweils einen Steg (130) aufweist, der sich in Richtung des Austrittselements (115) erstreckt;
- wobei der Steg (130) in Richtung des Austrittselements (115) einen vorbestimmten Neigungswinkel gegenüber der Kurve (125) einnimmt;
- wobei das Verbindungselement (120) einen Hohlkörper (135) begrenzt, der mit steigendem Abstand von einem der Leuchtelemente (105) einen ansteigenden Querschnitt aufweist;
**dadurch gekennzeichnet, dass**
- das Austrittselement (115) derart geformt ist, dass es den Hohlkörper (135) zumindest teilweise ausfüllt, wobei sich das Austrittselement (115) zwischen zwei Stegen (130) in den Hohlkörper (135) hineinerstreckt.

2. Streifenleuchte (100) nach Anspruch 1, wobei das Verbindungselement (120) so geformt ist, dass es einen Lichtkanal seitlich umschließt, der sich zwischen den Leuchtelementen (105) und dem Austrittselement (115) erstreckt.

3. Streifenleuchte (100) nach Anspruch 1 oder 2, wobei das Verbindungselement (120), insbesondere zwischen den Stegen, eine im Wesentlichen konstante Materialstärke aufweist.

4. Streifenleuchte (100) nach einem der vorangehenden Ansprüche, wobei das Austrittselement (115) derart geformt ist, dass es den Hohlkörper (135) in einem Abschnitt ausfüllt, der sich in Richtung der Kurve (125) erstreckt.

5. Streifenleuchte (100) nach einem der vorangehenden Ansprüche, wobei das Verbindungselement (120) eine reflektierende Oberfläche (305) aufweist.

6. Streifenleuchte (100) nach einem der vorangehenden Ansprüche, wobei das Austrittselement (115) dazu eingerichtet ist, durchtretendes Licht zu streuen.

7. Streifenleuchte (100) nach einem der vorangehenden Ansprüche, wobei auf verschiedenen Seiten eines der Leuchtelemente (105) je ein Steg (130) vorgesehen ist und sich das Austrittselement (115) in Richtung des Leuchtelements (105) bis zwischen die zwei Stege (130) erstreckt.

8. Streifenleuchte (100) nach einem der vorangehenden Ansprüche, wobei sich die Stege (130) gleich hoch über die Kurve (125) erstrecken und sich das Austrittselement (115) zwischen Stegen (130) jeweils auf die gleiche Höhe über der Kurve (125) erstreckt.

9. Streifenleuchte (100) nach einem der vorangehenden Ansprüche, ferner umfassend eine Leiterplatte (110), auf der die Leuchtelemente (105) angebracht sind, wobei das Verbindungselement (120) gegenüber der Leiterplatte (110) abgestützt ist.

10. Streifenleuchte (100) nach einem der vorangehenden Ansprüche, ferner umfassend eine Abdeckfolie (205) auf der Oberfläche des Austrittselements (115).

11. Streifenleuchte (100) nach einem der vorangehenden Ansprüche, ferner umfassend eine Steuervorrichtung (140) zur individuellen Ansteuerung jedes Leuchtelements (105).

12. Bedieneinrichtung (400), umfassend eine Streifenleuchte (100) nach einem der vorangehenden Ansprüche.

13. Hausgerät (410), umfassend eine Bedieneinrichtung (400) nach dem vorangehenden Anspruch.

## Claims

1. Strip lamp (100) comprising the following elements:
- a plurality of lamp elements (105), which are arranged along a curve (125);
- a transparent emission element (115) for light of the lamp elements (105); and
- a connecting element (120), which is configured to fix the emission element (115) at a predefined distance from the curve (125),
- wherein the connecting element (120) has a respective web (130) between adjacent lamp elements (105), which web (130) extends in the direction of the emission element (115),
- wherein the web (130) assumes a predetermined angle of inclination with respect to the curve (125) in the direction of the emission element (115);
- wherein the connecting element (120) limits a hollow body (135), which has an increasing cross-section at an increasing distance from one of the lamp elements (105); **characterised in that**
- the emission element (115) is moulded such that it at least partially fills the hollow body (135), wherein the emission element (115) extends between two webs (130) into the hollow body (135).

2. Strip lamp (100) according to claim 1, wherein the connecting element (120) is shaped in such a way that it laterally surrounds a light channel, which extends between the lamp elements (105) and the emission element (115).

3. Strip lamp (100) according to claim 1 or 2, wherein the connecting element (120), particularly between the webs, has a substantially constant material thickness.

4. Strip lamp (100) according to one of the preceding claims, wherein the emission element (115) is moulded such that it fills the hollow body (135) in a section which extends in the direction of the curve (125).

5. Strip lamp (100) according to one of the preceding claims, wherein the connecting element (120) has a reflective surface (305).

6. Strip lamp (100) according to one of the preceding claims, wherein the emission element (115) is configured to scatter light passing through.

7. Strip lamp (100) according to one of the preceding claims, wherein on different sides of one of the lamp elements (105) a web (130) is provided in each case and the emission element (115) extends in the direction of the lamp element (105) up to a point between the two webs (130).

8. Strip lamp (100) according to one of the preceding claims, wherein the webs (130) extend at an equal height over the curve (125) and the emission element (115) extends between webs (130) in each case to the same height over the curve (125).

9. Strip lamp (100) according to one of the preceding claims, further comprising a circuit board (110), on which the lamp elements (105) are mounted, wherein the connecting element (120) is supported with respect to the circuit board (110).

10. Strip lamp (100) according to one of the preceding claims, further comprising a cover film (205) on the surface of the emission element (115).

11. Strip lamp (100) according to one of the preceding claims, further comprising a control apparatus (140) for individually actuating each lamp element (105).

12. Operating device (400) comprising a strip lamp (100) according to one of the preceding claims.

13. Household appliance (410) comprising an operating device (400) according to the preceding claim.

## Revendications

1. Bande lumineuse (100), qui comprend les éléments suivants :
- une pluralité d'éléments lumineux (105) disposée le long d'une courbe (125) ;
- un élément de sortie transparent (115) pour la lumière des éléments lumineux (105) ; et
- un élément de raccord (120) configuré pour fixer l'élément de sortie (115) à une distance prédéterminée de la courbe (125),
- l'élément de raccord (120) présentant, entre des éléments lumineux voisins (105) à chaque fois un profilé (130) qui s'étend en direction de l'élément de sortie (115) ;
- le profilé (130) prenant en direction de l'élément de sortie (115) un angle d'inclinaison prédéterminé par rapport à la courbe (125) ;
- l'élément de raccord (120) délimitant une cavité (135) qui présente, à mesure qu'augmente l'écart d'un des éléments lumineux (105), une coupe croissante ;
**caractérisée en ce que**
- l'élément de sortie (115) est façonné de sorte qu'il remplit la cavité (135) au moins partiellement, l'élément de sortie (115) s'étendant entre deux profilés (130) jusque dans la cavité (135).

2. Bande lumineuse (100) selon la revendication 1, dans laquelle l'élément de raccord (120) est formé de sorte qu'il enferme latéralement un canal lumineux qui s'étend entre les éléments lumineux (105) et l'élément de sortie (115).

3. Bande lumineuse (100) selon la revendication 1 ou 2, dans laquelle l'élément de raccord (120), en particulier entre les montants, présente une épaisseur de matière pour l'essentiel constante.

4. Bande lumineuse (100) selon l'une des revendications précédentes, dans laquelle l'élément de sortie (115) est formé de sorte qu'il remplit les cavités (135) dans une section qui s'étend en direction de la courbe (125).

5. Bande lumineuse (100) selon l'une des revendications précédentes, dans laquelle l'élément de raccord (120) présente une surface réfléchissante (305).

6. Bande lumineuse (100) selon l'une des revendications précédentes, dans laquelle l'élément de sortie (115) est configuré pour disperser la lumière passante.

7. Bande lumineuse (100) selon l'une des revendications précédentes, dans laquelle sur différents côtés d'un des éléments lumineux (105) un profilé (130) est à chaque fois prévu et l'élément de sortie (115) s'étend en direction de l'élément lumineux (105) jusqu'entre les deux profilés (130).

8. Bande lumineuse (100) selon l'une des revendications précédentes, dans laquelle les profilés (130) s'étendent à même hauteur au-dessus de la courbe (125) et l'élément de sortie (115) entre des profilés (130) s'étend à chaque fois à même hauteur au-dessus de la courbe (125).

9. Bande lumineuse (100) selon l'une des revendications précédentes, comprenant en outre une plaque conductrice (110) sur laquelle les éléments lumineux (105) sont appliqués, l'élément de raccord (120) s'appuyant vis-à-vis de la plaque conductrice (110).

10. Bande lumineuse (100) selon l'une des revendications précédentes, comprenant en outre une feuille de recouvrement (205) sur la surface de l'élément de sortie (115).

11. Bande lumineuse (100) selon l'une des revendications précédentes, comprenant en outre un dispositif de contrôle (140) pour le contrôle individuel de chaque élément lumineux (105).

12. Dispositif de commande (400) comprenant une bande lumineuse (100) selon l'une des revendications précédentes.

13. Appareil ménager (410) comprenant un dispositif de commande (400) selon la revendication précédente.
